# EUROPÄISCHE PATENTSCHRIFT

(11) **EP 0 049 455 B1**
(45) Veröffentlichungstag und Bekanntmachung des Hinweises auf die Patenterteilung: **04.04.1984**
(21) Anmeldenummer: 81107706.4
(22) Anmeldetag: 29.09.1981
(51) Int. Cl.: B28B 7/28, B28B 23/00, E04G 15/04

(54) **Formkörper zur Ankerhalterung und zur Erzeugung einer Aussparung in einem Betonfertigteil**
Moulded body for holding an anchor and for producing a cavity in a finished concrete product
Corps de moulage pour le maintien d'ancre et pour la production d'une cavité dans une pièce fabriquée en béton

(30) Priorität: 04.10.1980 DE 3037596
(43) Veröffentlichungstag der Anmeldung: 14.04.1982
(73) Patentinhaber: Fricker, Siegfried, D-71296 Heimsheim (DE)
(72) Erfinder: Fricker, Siegfried, D-71296 Heimsheim (DE)
(74) Vertreter: Frank, Gerhard, Dipl.-Phys.

## Beschreibung

Die Erfindung betrifft einen Formkörper zur Halterung eines Ankers beim Betonieren eines Betonfertigteiles und zur Erzeugung einer seiner Negativform entsprechenden Aussparung im Betonfertigteil, in die der Kopf des Ankers ragt, wobei im Formkörper Befestigungsvorrichtungen zur Verbindung des Formkörpers mit dem Anker und mit der Schaltung vorgesehen sind.

In diesen bekannten Formkörpern wird der Ankerkopf eingelegt und dort gehalten und die Formkörper werden dann an der Innenseite der Schalung für das spätere Betonfertigteil fest angebracht. Nach der Betonschüttung und dem Abbinden des Betons wird die Schalung gelöst und der Formkörper wird aus dem fertigen Betonfertigteil entfernt, so daß eine der Negativform des Formkörpers entsprechende Aussparung an der Betonoberfläche entsteht, in die der Kopf des Ankers ragt. Am Ankerkopf können dann geeignete Hebewerkzeuge, zum Beispiel ein Kupplungskopf, angreifen und das Betonfertigteil anheben bzw. transportieren.

Diese Formkörper halten den in das spätere Betonfertigteil einzubringenden Anker in seiner beabsichtigten Position fest. Bekannte derartige Formkörper sind oft ausschließlich aus Gummi oder elastischem Naturkautschuk hergestellt. Sofern die Stabilität dieser Formörper zur lagegerechten Fixierung des Ankers nicht ausreicht, werden verbesserte Ausführungen benutzt, bei denen zur Aufnahme des Ankers ein Stahlkern eingegossen ist. Letztere Versionen sind jedoch auch aufwendiger und kostspieliger in der Herstellung.

Beim Gummikörper kann auch nicht ausgeschlossen werden, daß er bei mehrfacher Verwendung über längere Zeiträume Alterungserscheinungen zeigt, daß insbesondere in denjenigen Bereichen Versprödungserscheinungen auftreten, die bei den verschiedenen Arbeitsgängen auf Biegung oder Stauchung beansprucht werden.

Es ist daher Aufgabe der Erfindung, einen Formkörper der oben genannten Art derart weiterzubilden, daß er bei hoher mechanischer Belastbarkeit und Vermeidung von Alterungs- und Ermüdungserscheinungen preiswert herzustellen ist.

Diese Aufgabe löst die Erfindung dadurch, daß der Formkörper aus zwei starren Kernteilen besteht, die mittels eines sie umhüllenden Mantels verbunden sind, wobei der Mantel eine flexible Verbindungsbrücke zwischen den beiden Kernteilen bildet.

Die grundlegende Idee der Erfindung besteht also darin, den konstruktiven Aufbau derart zu wählen, daß die beiden Komponenten, Kernteile und Mantel, jeweils spezifische Aufgaben erfüllen, für die sie besonders geeignet sind: der beispielsweise aus einem Polyamid gebildete Kern nimmt den größten Volumenanteil des gesamten Formkörpers ein und sorgt für eine hohe mechanische Belastbarkeit und Formstabilität des Formkörpers. Ein derartiger Kern ist im Vergleich zu einer Stahleinlage wesentlich preiswerter herzustellen.

Die zweite Komponente, der Mantel, ist aus einem flexiblen Kunststoff gebildet, der beständig gegen die bei Beton- und Schalungsarbeiten verwendeten Chemikalien ist, beispielsweise Polyurethan oder Weich-PVC, Versprödungserscheinungen infolge mechanischer oder chemischer Beeinflussungen können bei einem derartigen Mantel nicht mehr auftreten.

Eine Ausgestaltung der Erfindung sieht vor, daß die Materialdicke des Mantels über den der Schalung zugewandten Stirnseiten der Kernteile in deren Randbereich am geringsten ist.

Die derart gebildete Schulter dient praktisch als Gelenkpunkt beim Befestigen des Formkörpers auf der Innenseite der Schalung: Da die Krafteinwirkung zwischen den beiden Schultern erfolgt, werden die beiden Kernteile zusammengepreßt, d. h., sie klemmen den zwischen ihnen befindlichen Anker umso fester ein, je fester der Formkörper auf der Schaltung befestigt ist. Dies gewährleistet eine sichere Positionierung des Ankers während der Bewehrungsmontage und der Betonschüttung.

Nach einer weiteren Ausgestaltung weist jeder Kernteil mindestens eine duchgehende Bohrung auf, die vom Material des Mantels zumindest teilweise ausgefüllt ist.

Diese durchgehende Verbindung der Manteloberflächen über das Kernteil sorgt für eine gute Verankerung des Mantels an den Kernteilen.

Nach einer weiteren Ausgestaltung weist zumindest einer der beiden Kernteile in einer Bohrung eine Stahlplatte mit einer koaxial zur Bohrung liegenden Öffnung auf, die eine von der Kreisform abweichende Gestalt zur Bajonettverbindung externer Befestigungsvorrichtungen aufweist. In Zusammenarbeit mit einer geeigneten Befestigungsvorrichtung, zum Beispiel der in Fig. 1 gezeigten Gewindestange mit geeignetem Ende, kann dabei nach erfolgtem Betoniervorgang das Schalungsbrett ganz einfach dadurch abgenommen werden, daß der Bajonettverschluß durch eine Viertel-Umdrehung der Gewindestange gelöst wird. Das zeitraubende Lösen einer Gewindeverbindung zum Entfernen der Schalung entfällt dadurch. Da diese Stahlplatte in einem der beiden Kernteile verankert ist, können auch die bei einer Bajonettverbindung auftretenden Beanspruchungen vom Formkörper ohne weiteres aufgenommen werden.

Eine weitere Ausgestaltung des Formkörpers sieht vor, daß die Verbindungsbrücke einen verstärkten Randbereich aufweist.

Dieser Randbereich kann derart gestaltet sein, daß er mit der räumlichen Ausgestaltung des vorderen Endes des Ankerkörpers korrespondiert, so daß hier eine gewisse Zentrierung des Ankers in dem Sinne eintritt, daß eine senkrech-

te Positionierung des Ankers im Betonfertigteil erleichtert und vorgegeben wird.

Eine weitere vorteilhafte Ausgestaltung sieht vor, daß die beiden Kernteile zum Durchgriff einer Öffnung im Ankerkopf einer Nase aufweisen, mit der sie über eine korrespondierende Ausformung bzw. Einbuchtung mit abgeschrägten Seitenflächen ineinandergreifen.

Die abgeschrägten Seitenflächen bewirken eine Zentrierung der beiden Hälften des Formkörpers relativ zueinander beim Umschließen der Öffnung des Ankerkörpers, so daß eine einwandfreie Aussparung mit glatten Aussparungswänden im späteren Betonfertigteil gewährleistet ist, was auch das einwandfreie Eintauchen des Kupplungskopfes in diese Aussparung gewährleistet.

Weitere Ausbildungen der Erfindung sind weiteren Unteransprüchen zu entnehmen.

Ein Ausführungsbeispiel der Erfindung wird nun anhand von Zeichnungen näher erläutert. Es zeigt
Fig. 1 eine Explosionsdarstellung der Bauteile, die zusammen mit dem Formkörper Verwendung finden, sowie des einen Anker umfassenden, im Betonfertigteil eingelassenen Formkörpers,
Fig. 2 einen Längsschnitt durch den erfindungsgemäßen Formkörper entlang der Linie 11-11 der Fig. 3 bis 5,
Fig. 3 einen Querschnitt durch den erfindungsgemäßen Formkörper entlang der Linie 111-111 in Fig. 2,
Fig. 4 einen Querschnitt durch den erfindungsgemäßen Formkörper entlang der Linie IV-IV, und
Fig. 5 einen weiteren Querschnitt durch den erfindungsgemäßen Formkörper entlang der Linie V-V in Fig. 2.

Die Explosionsdarstellung der Fig. 1 zeigt den erfindungsgemäßen Formkörper 10, der zusammen mit einem Anker 50 in ein Betonfertigteil 80 eingegossen ist, von dem gerade die Schalung 70 entfernt wird. Der Formkörper 10 war mittels der Flügelmutter 61 und der Gewindestange 60 mit Flügeln 62 sowie mittels eines Bajonettmechanismus, der weiter unten noch näher erläutert wird, an die Schalung 70 angepreßt.

Die verschiedenen Öffnungen 22, 23, 32 und 33 dienen zur Einführung verschiedener Befestigungsvorrichtungen zur Befestigung des Formkörpers an der Schalung 70 Der Aufbau des erfindungsgemäßen Formkörpers wird anhand der Schnittdarstellung der Fig. 2 bis 5 deutlich:

Die wesentlichen Bauteile des Formkörpers sind zwei Kernteile 20 und 30, die von einem Mantel 40 umgeben sind und über eine von diesem Mantel gebildete elastische Verbindungsbrücke 41 miteinander verbunden sind.

Die beiden Kernteile 20 und 30 erstrecken sich so weit nach oben, daß ihre Stirnseiten 42 über der Verbindungsbrücke 41 liegen und der eingangs erwähnte Gelenkeffekt eintritt.

An den gegenseitig zugewandten Flächen dieser so entstandenen beiden Hälften des Formkörpers ist je eine Nase 21, 31 angebracht, deren Abmessung auf die Durchgriffsöffnung des Ankers 50 abgestimmt ist, so daß diese beiden Nasen 21 und 31 den Anker 50 in seiner späteren Position im fertigen Betonfertigteil definieren und die Durchgriffsöffnung aussparen. Zwecks dieser Positionierung im späteren Betonfertigteil weist die Verbindungsbrücke 41 auch einen verstärkten Randbereich 410 auf, der auf die dachförmige Gestaltung des Ankers 50 in seinem vorderen Bereich abgestimmt ist. Durch die Ausgestaltung des Randbereiches in Verbindung mit dem Gelenkeffekt der Stirnseiten 42 wird außerdem die Stirnseite 52 des Ankers 50 an den Randbereich 410 gedrückt, so daß dadurch eine Positionierung des Ankers 50 senkrecht zur späteren Oberfläche des Betonfertigteils erreicht wird.

Die beiden Nasen 21 und 31 weisen je eine korrespondierende Ausformung 211 bzw. Einbuchtung 311 mit abgeschrägten Seitenflächen auf, wodurch auch eine Zentrierung der beiden Hälften des erfindunsgemäßen Formkörpers zueinander erreicht wird.

Zur Erzeugung einer innigen Verbindung zwischen den beiden Kernteilen 20 und 30 und dem äußeren Mantel 40 sind in den Kernteilen Einschnitte oder Nuten 25, 35 mit Schwalbenschwanzquerschnitt vorgesehen, die zumindest teilweise ebenfalls vom Material des Mantels 40 mit ausgefüllt sind.

Bohrungen 23 und 33 dienen, außer zu demselben Zweck wie die Hinterschnitte, nämlich zur formschlüssigen Verbindung, ebenfalls zur Aufnahme von Befestigungsvorrichtungen des Formkörpers an der Schalung 70; so weist beispielsweise die Bohrung 33 eine Schraubenmutter 34 auf, die in eine Gewindestange ähnlich der in Fig. 1 dargestellten Gewindestange 60 eingeschraubt werden kann und die somit die Stirnseite des Formkörpers an die Innenseite der Schalung 70 preßt.

Eine Ausgestaltung der Erfindung sieht vor, daß zumindest eine Bohrung innerhalb eines der beiden Kernteile 20 oder 30 anstelle der Schraubenmutter 34 eine Stahlplatte 24 aufweist, deren Durchbohrung zwei seitliche Ausformungen aufweist, in die das dementsprechend ausgebildete vordere Ende einer Befestigungsvorrichtung eingeführt werden kann, das nach Passieren der Stahlplatte durch eine Viertel-Drehung nach Art eines Bajonettverschlusses arretiert wird (vergleiche auch Fig. 1). Dabei ist es von Bedeutung, daß sich die Schraubenmutter 34 oder die Stahlplatte 24 beim Einschrauben bzw. Verriegeln einer Befestigungsvorrichtung zum Anpressen an das Schalungsbrett 70 auf dem starren widerstandsfähigen Material des Kernteils 20 bzw. 30 abstützen kann.

Beim Ausführungsbeispiel wurde als Material für die Kernteile 20 und 30 Polyamid gewählt, für den Mantel 40 Polyurethan oder Weich-PVC.

Der erfindungsgemäße Formkörper besteht daher, kurz ausgedrückt, in allen denjenigen Bereichen (Kernteile 20 und 30), in denen eine hohe Materialstabilität verlangt wird, aus Polyamid, das dem Formkörper seine erforderliche Steifigkeit verleiht.

In allen denjenigen Bereichen, die aber mit dem Beton oder der Schalung in Berührung kommen, oder aber einer mechanischen Belastung beim Einlegen des Ankers und Herausnehmen des Formkörpers aus dem Betonfertigteil ausgesetzt sind, (insbesondere die Verbindungsbrücke 41) wird Polyurethan eingesetzt, das flexibel ist und resistent gegen chemisch-physikalische Einwirkungen seitens des Betons oder des Schalungsmaterials (Schalungsöl oder ähnliches).

Die verschiedenen Anforderungen an einen derartigen Formkörper werden also von zwei Werkstoffen übernommen, die jeweils einen Teil dieser Anforderungen optimal lösen können.

## Patentansprüche

1. Formkörper zur Halterung eines Ankers (50) beim Betonieren eines Betonfertigteils (80) und zur Erzeugung einer seiner Negativform entsprechenden Aussparung im Betonfertigteil (80), in die der Kopf des Ankers (50) ragt, wobei im Formkörper (10) Befestigungsvorrichtungen (60) zur Verbindung des Formkörpers (10) mit dem Anker (50) und mit der Schalung (70) vorgesehen sind, dadurch gekennzeichnet, daß er aus mindestens zwei starren Kernteilen (20, 30) besteht, die mittels eines sie umhüllenden Mantels (40) verbunden sind, wobei der Mantel (40) eine flexible Verbindungsbrücke (41) zwischen den beiden Kernteilen (20,30) bildet.

2. Formkörper nach Anspruch 1, dadurch gekennzeichnet, daß die Kernteile (20, 30) eine eine Öffnung des Ankers (50) durchgreifende Nase (21, 31) aufweisen, mit der sie im Verbindungsbereich ineinandergreifen.

3. Formkörper nach Anspruch 2, dadurch gekennzeichnet, daß die Nasen (21, 31) eine korrespondierende Ausformung (211) bzw. Einbuchtung (311) aufweisen, deren Seitenflächen abgeschrägt sind.

4. Formkörper nach Anspruch 1, dadurch gekennzeichnet, daß die Materialdicke des Mantels (40) über den der Schalung (70) zugewandten Stirnseiten (42) der beiden Kernteile (20, 30) in deren Randbereich am geringsten ist.

5. Formkörper nach Anspruch 1, dadurch gekennzeichnet, daß die der Schalung (70) zugewandten Stirnseiten (42) der beiden Kernteile (20, 30) gegenüber der Verbindungsbrücke (41) erhöht liegen.

6. Formkörper nach Anspruch 1, dadurch gekennzeichnet, daß in den beiden Kernteilen (20, 30) Nuten (25, 35) vorgesehen sind, die vom Material des Mantels (40) ausgefüllt sind.

7. Formkörper nach Anspruch 1, dadurch gekennzeichnet, daß jeder Kernteil (20, 30) mindestens eine durchgehende Bohrung (22, 32, 23, 33) aufweist, die vom Material des Mantels (40) zumindest teilweise ausgefüllt ist.

8. Formkörper nach Anspruch 7, dadurch gekennzeichnet, daß diese Bohrung (22, 32, 23, 33) nur an einem Teil ihrer Wandung vom Material des Mantels (40) überdeckt ist.

9. Formkörper nach Anspruch 8, dadurch gekennzeichnet, daß die derart ummantelten Bohrungen (23, 33) ein Teil der Befestigungsvorrichtungen zur Verbindung mit den Schalungsflächen (70) bilden.

10. Formkörper nach Anspruch 7, dadurch gekennzeichnet, daß in zumindest einem der Kernteile (20, 30) eine Schraubenmutter (34) koaxial zu einer Bohrung (33) zur Schraubverbindung externer Befestigungsvorrichtungen eingegossen ist.

11. Formkörper nach Anspruch 7, dadurch gekennzeichnet, daß in zumindest einen der Kernteile (20, 30) eine Stahlplatte (24) mit einer koaxial zur Bohrung (23) liegenden Öffnung eingegossen ist, die eine von der Kreisform abweichende Gestalt zur Bajonettverbindung externer Befestigungsvorrichtungen aufweist.

12. Formkörper nach Anspruch 10 und Anspruch 11, dadurch gekennzeichnet, daß der eine Kernteil (30) die Schraubenmutter (34), der andere Kernteil (20) die Stahlplatte (24) aufweist.

13. Formkörper nach Anspruch 1, dadurch gekennzeichnet, daß die Kernteile (20,30) aus Polyamid sind.

14. Formkörper nach Anspruch 1, dadurch gekennzeichnet, daß der Mantel (40) aus Polyurethan ist.

15. Formkörper nach Anspruch 1, dadurch gekennzeichnet, daß die Verbindungsbrücke (41) einen verstärkten Randbereich (410) zur Anpassung an die vordere Stirnseite (52) des Ankers (50) aufweist.

16. Formkörper nach Anspruch 1, dadurch gekennzeichnet, daß die beiden Kernteile (20, 30) baugleich sind.

## Claims

1. Moulded body for supporting an anchor (50) during the production of a pre-cast concrete part (80) and for producing an aperture in the pre-cast concrete part (80), said aperture corresponding to the negativ shape of the moulded body and having the head of the anchor (50) protruding therein, whereby securing means (60) are provided in the moulded body (10) to connect the moulded body (10) to the anchor (50) and to the concrete form (70), characterised in that the moulded body comprises at least two rigid core parts (20, 30) which are connected by means of a sheath (40) covering them, whereby the sheath (40) forms a flexible connecting bridge (41) between the to care parts (20,30).

2. Moulded body according to claim 1, characterised in that the core parts (20, 30) have a projection member (21, 31) which extends through an opening in the anchor (50) and causes the core parts to engage with one another in the connecting region.

3. Moulded body according to claim 2, characterised in that the projection members (21, 31) have a corresponding protruding portion (211) or recessed portion (311), respectively, the lateral faces of which are inclined.

4. Moulded body according to claim 1, characterised in that the material thickness of the sheath (40) it at its narrowest over the leading ends (42), facing the casing (70), of the two core parts (20,30) in the edge region thereof.

5. Moulded body according to claim 1, characterised in that the leading ends (42), facing the casing (70), of the two core parts (20, 30) are disposed higher than the connecting bridge (41).

6. Moulded body according to claim 1, characterised in that grooves (25, 35) are provided in the two core parts (20, 30) and are filled with the material of the sheath (40).

7. Moulded body according to claim 1, characterised in that each core part (20, 30) has at least one through-bore (22, 32, 23, 33) which is at least partially filled with the material of the sheath (40).

8. Moulded body according to claim 7, characterised in that this bore (22, 32, 23, 33) is covered by the material of the sheath (40) only on one portion of its wall.

9. Moulded body according to claim 8, characterised in that the bores (23, 33) which are covered in such manner form part of the securing means for connection with the casing faces (70).

10. Moulded body according to claim 7, characterised in that a screwed nut (34) is integrally cast into at least one of the core parts (20, 30) coaxially with a bore (33) for the srew connection of external securing means.

11. Moulded body according to claim 7, characterised in that a steel plate (24) having an opening lying coaxial with the bore (23) is integrally cast into at least one of the core parts (20, 30), said opening having a shape which differs from the circular form for the bayonet connection of external securing means.

12. Moulded body according to claim 10 and claim 11, characterised in that one part (30) has the screwed nut (34), and the other core part (20) has the steel plate (24).

13. Moulded body according to claim 1, characterised in that the core parts (20, 30) are made of polyamide.

14. Moulded body according to claim 1, characterised in that the sheath (40) is made of polyurethane.

15. Moulded body according to claim 1, characterised in that the connecting bridge (41) has a reinforced edge region (410) for adaptation to the front leading end (52) of the anchor (50).

16. Moulded body according to claim 1, characterised in that the two core parts (20, 30) are structurally identical.

## Revendications

1. Pièce moulée destinée à maintenir un organe d'ancrage (50) lors du bétonnage d'un élément préfabriqué (80) en béton et pour produire dans l'élément préfabriqué (80) en béton un évidement correspondant à sa forme négative et dans lequel pénètre la tête de l'organe d'ancrage (50), de dispositifs de fixation (60) pour relier la pièce moulée (10) à l'organe d'ancrage (50) et au coffrage (70) étant prévus dans la pièce moulée (10), caractérisée en ce qu'elle est constituée par au moins deux parties rigides formant noyau (20, 30) reliées au moyen d'une enveloppe (40) qui les entoure, l'enveloppe (40) formant un pont de liaison flexible (41) entre les deux parties formant noyau (20,30).

2. Pièce moulée selon la revendication 1, caractérisée en ce que les parties formant noyau (20, 30) présentent un nez (21, 31) passant par une ouverture de l'organe d'ancrage (50) et au moyen duquel elles s'engagent l'une l'autre dans la zone de liaison.

3. Pièce moulée selon la revendication 2, caractérisée en ce que les nez (21, 31) présentent respectivement une partie saillante (211) et une partie en retrait (311) qui correspondent entre elles et dont les faces latérales sont biseautées.

4. Pièce moulée selon la revendication 1, caractérisée en ce que l'épaisseur de la matière constitutive de l'enveloppe (40) est minimale au niveau des faces frontales (42), situées du côté du coffrage (70), des deux parties formant noyau (20,30) dans la zone marginale de celles-ci.

5. Pièce moulée selon la revendication 1, caractérisée en ce que les faces frontales (42), situées du côté du coffrage (70), des deux parties formant noyau (20, 30) sont situées plus haut que le pont de liaison (41).

6. Pièce moulée selon la revendication 1, caractérisée en ce que dans les deux parties formant noyau (20, 30) sont prévues des rainures (25,35) qui sont remplies de la matière constitutive de l'enveloppe (40).

7. Pièce moulée selon la revendication 1, caractérisée en ce que chaque partie formant noyau (20, 30) présente au moins un trou continu (22, 32, 23, 33) qui est au moins partiellement rempli de la matière constitutive de l'enveloppe (40).

8. Pièce moulée selon la revendication 7, caractérisée en ce que le trou (22, 32, 23, 33) n'est recouvert que sur une partie de sa paroi de la matière constitutive de l'enveloppe (40).

9. Pièce moulée selon la revendication 8, caractérisée en ce que les trous (23, 33) ainsi entourés forment une partie des dispositifs de fixation assurant la liaison avec les panneaux de coffrage (70).

10. Pièce moulée selon la revendications 7, caractérisée en ce que dans au moins l'une des parties formant noyau (20, 30) se trouve noyé, au cours de la coulée, coaxialement à un trou (33) un écrou (34) pour y relier des dispositifs de fixation externes par une liaison à vis.

11. Pièce moulée selon la revendication 7, caractérisée en ce que dans au moins l'une des parties formant noyau (20, 30) se trouve noyée, au cours de la coulée, une plaquette (24) en acier présentant une ouverture qui, située coaxialement au trou (23), présente une forme différente de celle circulaire pour permettre d'y relier des dispositifs de fixation externes par une liaison à baïonnette.

12. Pièce moulée selon la revendication 10 ou 11, caractérisée en ce que l'une (30) des parties formant noyau présente l'écrou (34) et l'autre partie (20) présente la plaquette (24) en acier.

13. Pièce moulée selon la revendication 1, caractérisée en ce que les parties formant noyau (20,30) sont en polyamide.

14. Pièce moulée selon la revendication 1, caractérisée en ce que l'enveloppe (40) est en poly- uréthane.

15. Pièce moulée selon la revendication 1, caractérisée en ce que le pont de liaison (41) présente une zone marginale renforcée (410) à des fins d'adaptation au côté frontal avant (52) de l'organe d'ancrage (50).

16. Pièce moulée selon la revendication 1, caractérisée en ce que les deux parties formant noyau (20, 30) sont construites de façon identique.
